# EUROPÄISCHE PATENTSCHRIFT

(11) **EP 1 086 513 B1**
(45) Veröffentlichungstag und Bekanntmachung des Hinweises auf die Patenterteilung: **13.08.2003**
(21) Anmeldenummer: 99936370.8
(22) Anmeldetag: 31.05.1999
(51) Int. Cl.: H01R 4/24, H01R 4/42

(54) **ANSCHLUSSKLEMME**
CONNECTING TERMINAL
BORNE DE CONNEXION

(30) Priorität: 08.06.1998 DE 19825565
(43) Veröffentlichungstag der Anmeldung: 28.03.2001
(73) Patentinhaber: SIEMENS AKTIENGESELLSCHAFT, 80333 München (DE)
(72) Erfinder: ADLFINGER, Peter, D-92245 Kümmersbruck (DE); BUSCH, Klaus, D-92224 Amberg (DE); FABER, Stephan, D-92245 Kümmersbruck (DE); HERRMANN, Johann, D-84066 Mallersdorf-Pfaffenberg (DE); GIESELMANN, Michael, D-91052 Erlangen (DE); HOFRICHTER, Johann, D-92546 Schmidgaden (DE); SÖRGEL, Norbert, D-92284 Poppenricht (DE); ZIMMERMANN, Rudolf, D-92237 Sulzbach-Rosenberg (DE); EIDLOTH, Rainer, D-77886 Lauf (DE); LINDE, Hansjürgen, D-96450 Coburg (DE); NEUMANN, Uwe, D-96050 Bamberg (DE)
(86) Internationale Anmeldenummer: DE9901602
(87) Internationale Veröffentlichungsnummer: WO99065114

(56) Entgegenhaltungen:
- WO-A1-95/14864
- DE-A- 2 229 835
- GB-A- 2 210 734
- GB-A- 2 217 530

## Beschreibung

Die Erfindung betrifft eine Anschlußklemme zum Kontaktieren einer Anzahl von nicht abisolierten elektrischen Leitern mittels eines Klemmteils, das von einer Klemmschraube beweglich gehalten ist und sich auf einer Seite der Klemmschraube an einem Kontaktteil sowie auf der anderen Seite der Klemmschraube am Leiter abstützt, wobei das Klemmteil und das Kontaktteil im Klemmbereich eine Anzahl von Schneidelementen aufweisen.

Eine derartige Anschlußklemme ist aus der DE-AS 22 29 835 bekannt. Sie dient zum Anschluß eines elektrischen Leiters an ein Gerät mittels einer Klemmschraube. Dazu wird der Leiter zwischen ein Klemmteil (Klemmscheibe) und ein Kontaktteil der Klemme geführt und abisolierfrei kontaktiert, indem mittels der Klemmschraube das Klemmteil auf das Kontaktteil zubewegt wird. Am Klemmteil und am Kontaktteil vorgesehene Schneidelemente durchdringen dabei die Isolierung des Leiters bis zur Kontaktierung mit der Leiterader. Mittels der Anschlußklemme wird somit bei gleichzeitiger Fixierung des Leiters eine Stromführung vom Leiter auf das Kontaktteil erzielt.

Die bekannte Anschlußklemme ist für den Kontakt lediglich eines Leiters vorgesehen, wobei Leiter unterschiedlichen Querschnitts verwendet werden können. Dazu wird das Klemmteil mittels der Klemmschraube mehr oder weniger vom Kontaktteil abgehoben. Sollen mehrere Leiter unterschiedlichen Querschnitts kontaktiert werden, so ist für jeden dieser Leiter eine separate Anschlußklemme vorzusehen.

Zwar ist aus der GB 2 217 530 A (DE 38 08 794 Al) eine Abzweigklemme für elektrische Leiter bekannt, bei der zusätzlich zu einem schneid-klemm-kontaktierten Leiter auch ein zweiter Leiter kontaktiert werden kann. Allerdings muss der zweite Leiter zur Kontaktierung abisoliert werden, da dessen Klemmkontaktierung mit der Klemmschraube selbst erfolgt. Demgegenüber erfolgt bei einer aus der WO 95/14864 A1 bekannten Anschlussklemme eine Schneid-Kontaktierung zweier Leiter auch unterschiedlichen Durchmessers. Dazu ist ein plattenförmiges Klemmteil derart kippbeweglich an der Klemmschraube gehalten, dass auf gegenüberliegenden Seiten der Klemmschraube jeweils ein Leiter schneid-klemm-kontaktiert werden kann. Die Anpassung an unterschiedliche Leiterdurchmesser erfolgt dabei durch eine mit der Klemmbewegung gekoppelte Schrägstellung des abstützungsfrei geführten Klemmteils.

Der Erfindung liegt die Aufgabe zugrunde, eine Anschlußklemme der Eingangs genannten Art anzugeben, mittels der mindestens zwei Leiter in beliebiger Querschnittspaarung in einer Klemmstelle bei gleichzeitig möglichst geringer Abmessung der Anschlußklemme sicher kontaktierbar sind.

Diese Aufgabe wird erfindungsgemäß gelöst durch die Merkmale des Anspruchs 1. Dazu ist vorzugsweise das Kontaktteil im Klemmbereich quer zur Einführrichtung des Leiters schrägverlaufend ausgebildet.

Zusätzlich ist vorzugsweise auch das Klemmteil mit zweckmäßigerweise vergleichsweise kleiner Neigung schrägverlaufend ausgebildet. Dabei beträgt der Neigungswinkel des Klemmteils etwa 25°, während der Neigungswinkel des Kontaktteils vorzugsweise etwa 30° ist. Dadurch ist eine Doppel- oder Mehrfachkontaktierung möglich, indem zwei bzw. mehrere parallel nebeneinander angeordnete und unterschiedliche Querschnitte aufweisende Leiter gleichzeitig sicher kontaktiert und geklemmt werden, ohne daß einer der Leiter beim Schließen der Klemmstelle durchtrennt wird.

Das aus einem Kontaktblech geformte Kontaktteil ist zweckmäßigerweise gleichzeitig das Schaltstück eines Schaltgerätes, wobei lediglich der Anschluß- oder Klemmbereich schrägverlaufend ausgeformt ist. Dadurch ist es möglich, zwei nicht abisolierte Leiter mit einem Querschnitt von z.B. 2,5 mm² in derselben Klemmbereichs- oder Bettbreite einzuklemmen und zu kontaktieren, was bisher lediglich mit abisolierten Leitern möglich war. Dies stellt einen erheblichen Raumgewinn dar.

Aus dem Kontaktteil sind zweckmäßigerweise zwei Reihen mit Schneidzähnen unterschiedlicher Höhe zur Kontaktierung - und somit für einen Stromübergang vom Leiter auf das Kontaktteil - angeformt. Die unterschiedliche Höhe der Schneidzähne stellt sicher, daß sowohl ein kleiner Querschnitt, z.B. 0,5 mm², als auch ein vergleichsweise großer Querschnitt, z.B. 2,5 mm², einzeln oder in Kombination sicher kontaktiert wird.

Um ein Durchtrennen der anzuschließenden Leiter auch unterschiedlichen Querschnitts sicher zu verhindern, weist zweckmäßigerweise das Kontaktteil auf der dem Klemmbereich zugewandten Seite der Klemmschraube einen Anschlag- oder Auflageschenkel für das Klemmteil auf. Dieser ist bei einem als Kontaktteil vorgesehenen Kontaktblech vorzugsweise aus diesem herausgeformt. Zu demselben Zweck sind zusätzlich die Schneidzähne über die Breite des Kontaktteils nicht durchgehend, sondern unterbrochen ausgeführt. In Einführrichtung des oder jedes Leiters vor dem Schneidelement des Kontaktteils ist zweckmäßigerweise aus diesem eine Leitereinführschräge herausgeprägt.

Das Klemmteil wird mittels der Klemmschraube in Richtung auf das Kontaktteil nach unten bewegt. Dadurch werden die zuvor in die Anschlußklemme eingeführten Leiter in die Schneidzähne gedrückt, wobei die Isolierungen durchtrennt und ein elektrischer Kontakt zum Kontaktteil hergestellt werden. Dazu ist die Klemmschraube durch eine im Klemmteil vorgesehene Durchgangsbohrung geführt, deren Durchmesser derart gewählt ist, daß eine Bewegung des Klemmteils in Einführrichtung des Leiters und somit in Richtung der Leiterachse beim Anschrauben und Lösen der Klemmschraube möglich ist. Ein vorzugsweise an der Klemmschraube vorgesehener Ringwulst und eine korrespondierende Prägung im Bereich der Durchgangsbohrung des Klemmteils ermöglichen eine Selbstanhebung des Klemmteils beim öffnen der Anschlußklemme. Dadurch ist ein einfaches und sicheres Lösen der Kontaktverbindung möglich, indem bei entsprechender Drehung der Klemmschraube das Klemmteil sich vom Kontaktteil weg nach oben bewegt.

In besonders zweckmäßiger Ausgestaltung ist das Schneidelement des Klemmteils um eine in Einführrichtung des Leiters verlaufende Achse verschwenkbar gelagert. Auch ist das Schneidelement des Klemmteils selbst aus zwei Schneiden unterschiedlicher Höhe aufgebaut. Dadurch ist eine sichere Kontaktierung von Leitern sowohl mit kleinem als auch mit vergleichsweise großem Querschnitt gewährleistet. Um dabei einerseits ein sicheres Kontaktieren und einen sicheren Halt der Leiter in der Anschlußklemme zu gewährleisten sowie andererseits ein Durchtrennen eines der Leiter sicher zu verhindern, sind die Schneiden des Klemmteils gegenüber den Schneidzähnen des Kontaktteils versetzt angeordnet. Die drehbare Lagerung des Schneidelements des Klemmteils ermöglicht darüber hinaus eine besonders zuverlässige Anpassung an die schrägverlaufende Kontur des Kontaktteils und an die unterschiedlichen Durchmesser der geklemmten Leiter. Ein auf der dem Klemmbereich abgewandten Seite der Klemmschraube vorgesehener und auf das Kontaktteil hin gerichteter Anschlag des Kontaktteils verhindert zudem zusätzlich ein Durchtrennen jedes der geklemmten Leiter.

Die mit der Erfindung erzielten Vorteile bestehen insbesondere darin, daß bei einer schraubbaren Anschlußklemme mit einem Klemmteil und mit einem Kontaktteil durch einen quasi keilförmig ausgebildeten Klemmbereich mit schrägverlaufendem Kontaktteil in diesem Bereich mehrere Leiter unterschiedlichen Durchmessers nebeneinander zuverlässig geklemmt und kontaktiert werden können. Dadurch ist in einfacher und raumsparender Art und Weise eine Doppel- oder Mehrfachkontaktierung mittels einer einzelnen Anschlußklemme möglich. Dabei können mittels einer Klemmschraube mindestens zwei elektrische Leiter, deren Leiteradern massiv, fein- oder mehrdrähtig ausgeführt sind, über einen Querschnittsbereich von mindestens 0,5 mm² bis 2,5 mm² in einer einzelnen Klemmstelle mit minimaler Abmessung unabhängig von der Dicke der Leiterisolierung und vom Isolierstoff abisolierfrei kontaktiert werden. Ein Durchtrennen eines oder jedes Leiters beim Schließen der Klemmstelle ist sicher verhindert.

Nachfolgend wird ein Ausführungsbeispiel der Erfindung anhand einer Zeichnung näher erläutert. Darin zeigen:
- FIG 1: in perspektivischer Darstellung eine Anschlußklemme für mehrere Leiter an einem Schaltstück eines Schaltgerätes,
- FIG 2: die Anschlußklemme gemäß FIG 1 in Vorderansicht,
- FIG 3: die Anschlußklemme gemäß FIG 2 im Längsschnitt entlang der Linie III-III,
- FIG 4: in perspektivischer Darstellung die Anschlußklemme mit zwei eingeklemmten Leitern unterschiedlichen Durchmessers, und
- FIG 5: die Anschlußklemme gemäß FIG 4 im Längsschnitt entlang der Linie V-V.

Einander entsprechende Teile sind in allen Figuren mit den gleichen Bezugszeichen versehen.

Die in den FIG 1 bis FIG 3 dargestellte Anschlußklemme 1 umfaßt ein Festkontaktteil 2 in Form eines Kontaktblechs und ein darüber beweglich angeordnetes Klemmteil 3 als Klemmoder Dachscheibe sowie eine Klemmschraube 4. Die Klemmschraube 4 ist schaftseitig durch eine Durchgangsbohrung oder Durchgangsöffnung 5 im Klemmteil 3 hindurchgeführt und gewindeseitig in einen Gewindedurchzug 6 des Kontaktteils 2 eingedreht (FIG 3).

Das Klemmteil 3 ist L-förmig ausgebildet und stützt sich mittels dessen als Auflager dienenden Schenkel 7 auf der einem Klemmbereich 8 abgewandten Seite der Klemmschraube 4 in einem Auflagerpunkt 9 auf dem Kontaktteil 2 ab. Im Klemmbereich 8 ist das Klemmteil 3 unter einem Neigungswinkel α (FIG 2) schrägverlaufend ausgebildet. In diesem Klemmbereich 8 ist am Freiende 10 des Klemmteils 3 ein Schneidelement 12 mit zwei in Einführrichtung 11 eines Leiters (FIG 4 und FIG 5) hintereinander angeordneten Schneiden 12a und 12b vorgesehen. Das Schneidelement 12 ist mittels eines Bolzens 13 um eine parallel zur Leiterachse verlaufende Achse 13' drehbar am Klemmteil 3 gelagert. Dazu sind das Schneidelement 12 und der Bolzen 13 zweckmäßigerweise aus einem Teil, z.B. als Sinterteil, geformt und somit einstückig oder einteilig ausgebildet. Dabei weist die in Einführrichtung 11 hintere Schneide 12b eine größere Höhe h als die vordere Schneide 12a auf (FIG 3).

Das Kontaktteil 2 weist auf der dem Klemmbereich 8 zugewandten Seite der Klemmschraube 4 einen aus dem Kontaktblech ausgeformten und in Richtung des Klemmteils 3 weisenden Anschlag 14 für das Klemmteil 3 auf. Des weiteren weist das Kontaktteil 2 eine quer zur Einführrichtung 11 über zumindest annähernd die Breite des Klemmbreichs 8 verlaufende Prägung 15 als Einführhilfe für den oder jeden Leiter auf. Das Kontaktteil 2 ist darüber hinaus im Klemmbereich 8 mit einem aus zwei Reihen von Schneidzähnen 16, 17 gebildeten Schneidelement versehen. Dabei sind die Schneidzähne 16, 17 gegenüber den Schneiden 12a, 12b des Schneidelements 12 des Klemmteils 2 versetzt angeordnet. Die vordere Reihe des Schneidelements des Kontaktteils 2 umfaßt zwei Schneidzähne 16, während die hintere Reihe drei Schneidzähne 17 aufweist (FIG 1). Die Höhe h' der in Einführrichtung 11 hinteren Schneidzähne 17 ist wiederum größer als die der vorderen Schneidzähne 16. Die vorderen Schneidzähne 16 sind mit einer Einführschräge versehen, während die hinteren Schneidzähne 17 entgegengesetztverlaufend abgeschrägt sind.

Das Kontaktteil 2 ist im Klemmbereich 8 mit einem Neigungswinkel β - gegenüber einem waagerecht verlaufenden Klemmbereich - schrägverlaufend ausgebildet. Dabei ist der Neigungswinkel β zweckmäßigerweise größer als der Neigungswinkel α des Klemmteils 3. Die Neigungswinkel sind α = (25 ± 5)° und β = (35 ± 5)°, vorzugsweise α = 25° und β = 30°. Durch diese Schrägstellung des Kontaktteils 2 quer zur Einführrichtung 11 ist somit eine Mehrfachkontaktierung mehrerer Leiter (FIG 4 und 5) in einer einzelnen Klemmstelle mit besonders geringen Abmessungen möglich.

Durch die Schrägstellung insbesondere des Kontaktteils 2 im Klemmbereich 8 ist es somit in besonders einfacher Art und Weise möglich, z.B. zwei Leiter 18 und 19 mit unterschiedlichen Durchmessern d₁ bzw. d₂ nebeneinander im Klemmbereich 8 anzuordnen und dort kontaktierend einzuklemmen, wie in FIG 4 dargestellt. Dabei beträgt der Durchmesserweg d₁ des Leiters 18 beispielsweise 2,5 mm², während der Durchmesser d₂ des Leiters 19, z.B. 0,5 mm² beträgt. Den geklemmten Zustand der Leiter 18, 19 zeigt FIG 5 im Längsschnitt des Leiters 18. Dabei durchdringen zumindest die Schneide 12b des Klemmteils 3 und ein oder zwei Schneidzähne 17 des Kontaktteils 2 die Isolierung 20 vollständig bis zur Leiterader 21 des Leiters 18, 19. Dadurch ist bei gleichzeitig sicherem Halt jedes abisolierfrei geklemmten Leiters 18, 19 eine zuverlässige Kontaktierung zur Stromführung zwischen jedem Leiter 18, 19 und dem Kontaktteil 2 gegeben.

Zur Klemmkontaktierung wird - beispielsweise durch Rechtsdrehung der Klemmschraube 4 - die Anschlußklemme 1 aus der in den Figuren 1 bis 3 ersichtlichen Lage in die in den Figuren 4 und 5 dargestellte Lage gebracht. Dabei stützt sich das Klemmteil 3 einerseits über dessen Anschlagschenkel 7 am Auflagerpunkt 9 des Kontaktteils 2 und andererseits an den Leitern 18, 19 ab, während die beweglichen Schneiden 12a, 12b die Isolierung 20 der Leiter 18, 19 durchdringen. Gleichzeitig werden die Schneidzähne 16, 17 des Kontaktteils 2 ebenfalls durch die Isolierung 20 hindurch an die Leiterader 21 jedes Leiters 18, 19 herangedrückt.

Der Anschlag 14 verhindert zuverlässig, daß die Leiter 18, 19 durchtrennt werden. Dies wird darüber hinaus auch durch die versetzte Anordnung der Schneiden 12a, 12b des Klemmteils 3 einerseits und der Zahnreihen 16, 17 des Kontaktteils 2 andererseits sichergestellt. Diese versetzte Anordnung gewährleistet außerdem einen sicheren Halt der Leiter 18, 19 in der Anschlußklemme 1. Die unterschiedlichen Höhen h, h' der Schneiden 12a, 12b bzw. der Schneidzähne 16, 17 stellen zudem eine zuverlässige Kontaktierung von Leitern 18, 19 mit kleinen und mit großen Querschnitten sicher.

Durch die drehbare Lagerung des Schneidelements 12 des Klemmteils 2 ist eine Anpassung sowohl an das im Klemmbereich 8 quer zur Einführrichtung 11 schräg verlaufende Kontaktteil 2 als auch an die unterschiedlichen Durchmesser d₁, d₂ der nebeneinander geklemmten Leiter 18, 19 in besonders vorteilhafter Art und Weise möglich. Zur sicheren Klemmung und zur zuverlässigen Kontaktierung wird die Klemmschraube 4 zweckmäßigerweise mit einem vorgegebenen, für die Durchdringung der Leiterisolierung 20 erforderlichen Drehmoment angezogen.

Die lichte Weite der Durchgangsbohrung 5 ist gegenüber der Schaftdicke der Klemmschraube 4 derart dimensioniert, daß eine Bewegung des Klemmteils 3 zumindest in Einführrichtung 11 beim Anschrauben und beim Lösen der Klemmschraube 4 möglich bleibt. Ein Ringwulst 22 am Schraubenschaft und eine mit dieser in Wirkeingriff stehende, korrespondierende Prägung 23 im Bereich der Durchgangsbohrung 4 des Klemmteils 3 ermöglichen eine Selbstanhebung des Klemmteils 3 beim Lösen der Klemmschraube 4. Dabei bewegt sich das Klemmteil 3, z.B. bei einer Linksdrehung der Klemmschraube 4 nach oben, so daß ein einfaches und sicheres Lösen der Kontaktverbindung im Klemmbereich 8 erreicht wird.

Das in FIG 1 nur andeutungsweise dargestellte Gehäuse ist Teil eines Schaltgerätes. Dieses ist zweckmäßigerweise derart ausgestaltet, daß das Kontaktteil 2 in einfacher und zeitsparender Art und Weise festgeklemmt werden kann. Auch sollen dabei Leiter 18 mit kleinem Durchmesser d₂ - und somit Leiter 18 mit Querschnitten ≤ 0,5 mm² - und mit vergleichsweise großem Durchmesser d₂ und Querschnitten ≥ 2,5 m² in jeder Lage sicher kontaktiert werden. Ein Schaltkontakt 25 des Kontaktteils 2 ist in den FIG 1, 3, 4 und 5 sichtbar.

## Patentansprüche

1. Anschlußklemme zum Kontaktieren einer Anzahl von nichtabisolierten elektrischen Leitern (18,19) mittels eines Klemmteils (3), das von einer Klemmschraube (4) beweglich gehalten ist und sich auf einer Seite der Klemmschraube (4) an einem Kontaktteil (2) sowie auf der anderen Seite der Klemmschraube (4) am Leiter (18,19) abstützt, wobei das Klemmteil (3) und das Kontaktteil (2) im Klemmbereich (8) eine Anzahl von Schneidelementen (12,16,17) aufweisen, **dadurch gekennzeichnet, dass** in Einführrichtung (11) des Leiters (18,19) auf den Klemmbereich (8) die Klemmschraube (4) und auf diese die Abstützung (7,9) folgt, und dass durch Schrägstellung des Kontaktteils (2) quer zur Einführrichtung (11) des Leiters (18) ein keilförmiger Klemmbereich (8) ausgebildet ist.

2. Anschlußklemme nach Anspruch 1, **dadurch gekennzeichnet, daß** das Klemmteil (3) im Klemmbereich (8) gleichsinnig zum Kontaktteil (2) schrägverlaufend ausgebildet ist.

3. Anschlußklemme nach Anspruch 2, **dadurch gekennzeichnet, daß** der Neigungswinkel (α) des Klemmteils (3) kleiner ist als der Neigungswinkel (β) des Kontaktteils (2).

4. Anschlußklemme nach Anspruch 2 oder 3, **dadurch gekennzeichnet, daß** der Neigungswinkel (α) des Klemmteils (3) zwischen α = 20° und α = 30°, vorzugsweise α = 25°, ist.

5. Anschlußklemme nach einem der Ansprüche 2 bis 4, **dadurch gekennzeichnet, daß** der Neigungswinkel (β) des Kontaktteils (2) zwischen β = 25° und β = 40°, vorzugsweise β = 30°, ist.

6. Anschlußklemme nach einem der Ansprüche 1 bis 5, **dadurch gekennzeichnet, daß** das Schneidelement des Kontaktteils (2) im Klemmbereich (8) zwei in Einführrichtung (11) des Leiters (18,19) hintereinander angeordnete Reihen von Schneidzähnen (16,17) umfaßt.

7. Anschlußklemme nach Anspruch 6, **dadurch gekennzeichnet, daß** die in Einführrichtung (11) hinteren Schneidzähne (17) eine im Vergleich zu den vorderen Schneidzähnen (16) größere Höhe (h') aufweisen.

8. Anschlußklemme nach einem der Ansprüche 1 bis 7, **dadurch gekennzeichnet, daß** das Kontaktteil (2) auf der dem Klemmbereich (8) zugewandten Seite der Klemmschraube (4) einen Anschlag (14) für das Klemmteil (3) aufweist.

9. Anschlußklemme nach einem der Ansprüche 1 bis 8, **dadurch gekennzeichnet, daß** das Kontaktteil (2) in Einführrichtung (11) vor dem Schneidelement (16,17) eine Prägung (15) als Einführhilfe aufweist.

10. Anschlußklemme nach einem der Ansprüche 1 bis 9, **dadurch gekennzeichnet, daß** die durch eine Durchgangsöffnung (5) im Klemmteil (3) geführte Klemmschraube (4) schaftseitig einen Ringwulst (22) aufweist, der mit einer Prägung (23) in der Durchgangsöffnung (5) zur Selbstanhebung des Klemmteils (3) in Wirkeingriff steht.

11. Anschlußklemme nach einem der Ansprüche 1 bis 10, **dadurch gekennzeichnet, daß** das Schneidelement (12) des Klemmteils (3) um eine in Einführrichtung (11) des Leiters (18,19) verlaufende Achse (13') schwenkbar ist.

12. Anschlußklemme nach einem der Anspruch 1 bis 11, **dadurch gekennzeichnet, daß** das Schneidelement (12) des Klemmteils (3) zwei Schneiden (12a,12b) unterschiedlicher Höhe (h) aufweist.

13. Anschlußklemme nach Anspruch 12, **dadurch gekennzeichnet, daß** die Schneiden (12a,12b) des Klemmteils (3) gegenüber den Reihen von Schneidzähnen (16,17) des Kontäktteils (2) in Einführrichtung (11) des Leiters (18,19) versetzt angeordnet sind.

14. Anschlußklemme nach einem der Ansprüche 1 bis 13, **dadurch gekennzeichnet, daß** das Klemmteil (3) auf der dem Klemmbereich (8) abgewandten Seite der Klemmschraube (4) einen auf das Kontaktteil (2) hin gerichteten Auflageschenkel (7) aufweist.

## Claims

1. Terminal for contacting a number of unstripped electrical conductors (18, 19) by means of a clamping part (3) which is held by a clamping screw (4) so as to be movable and rests on one side of the clamping screw (4) on a contact part (2) and on the other side of the clamping screw (4) on the conductor (18, 19), the clamping part (3) and the contact part (2) having a number of cutting elements (12; 16, 17) in the clamping area (8), **characterised in that** the contact part (2) is formed so that it runs diagonally in the clamping area (8) transversely to the lead-in direction (11) of the conductor (18, 19).

2. Terminal according to Claim 1, **characterised in that** the clamping part (3) is formed so as to run diagonally in the same direction as the contact part (2) in the clamping area (8).

3. Terminal according to Claim 2, **characterised in that** the angle of inclination (α) of the clamping part (3) is smaller than the angle of inclination (p) of the contact part (2).

4. Terminal according to Claim 2 or 3, **characterised in that** the angle of inclination (α) of the clamping part (3) is between α = 20° and α = 30°, preferably α = 25°.

5. Terminal according to one of Claims 2 to 4, **characterised in that** the angle of inclination (β) of the contact part (2) is between β = 25° and β = 40°, preferably β = 30°.

6. Terminal according to one of Claims 1 to 5, **characterised in that** the cutting element of the contact part (2) comprises two series of cutting teeth (16, 17) arranged one behind the other in the lead-in direction (11) of the conductor (18, 19) in the clamping area (8).

7. Terminal according to Claim 6, **characterised in that** the rear cutting teeth (17) in the lead-in direction (11) have a greater height (h') compared to the front cutting teeth (16).

8. Terminal according to one of Claims 1 to 7, **characterised in that** the contact part (2) has a stop (14) for the clamping part (3) on the side of the clamping screw (4) facing the clamping area (8).

9. Terminal according to one of Claims 1 to 8, **characterised in that** the contact part (2) has a boss (15) as a lead-in guide in the lead-in direction (11) in front of the cutting element (16, 17).

10. Terminal according to one of Claims 1 to 9, **characterised in that** the clamping screw (4) led through a conductor entry (5) in the clamping part (3) has a torus (22) on the sleeve side, which actively engages with a boss (23) in the conductor entry (5) for self-lifting of the clamping part (3).

11. Terminal according to one of Claims 1 to 10, **characterised in that** the cutting element (12) of the clamping part (3) can be swivelled around an axis (13') running in the lead-in direction (11) of the conductor (18, 19).

12. Terminal according to one of Claims 1 to 11, **characterised in that** the cutting element (12) of the clamping part (3) has two cutting edges (12a, 12b) of different height (h).

13. Terminal according to Claim 12, **characterised in that** the cutting edges (12a, 12b) of the clamping part (3) are staggered with respect to the series of cutting teeth (16, 17) of the contact part (2) in the lead-in direction (11) of the conductor (18, 19).

14. Terminal according to one of Claims 1 to 13, **characterised in that** the clamping part (3) has a support limb (7) facing the contact part (2) on the side of the clamping screw (4) turned away from the clamping area (8).

## Revendications

1. Borne de connexion pour la mise en contact d'un certain nombre de conducteurs (18, 19) électriques non dénudés au moyen d'une pièce (3) de serrage qui est maintenue à déplacement par une vis (4) de serrage et s'appuie contre une pièce (2) de contact d'un côté de la vis (4) de serrage et contre le conducteur (18, 19) de l'autre côté de la vis (4) de serrage, la pièce (3) de serrage et la pièce (2) de contact comportant dans la région (8) de serrage un certain nombre d'éléments (12 ; 16, 17) coupants, **caractérisée en ce que** la pièce (2) de contact est réalisée dans la région (8) de serrage avec une allure inclinée transversalement à la direction (11) d'introduction du conducteur (18, 19).

2. Borne de connexion suivant la revendication 1, **caractérisée en ce que** la pièce (3) de serrage est réalisée dans la région (8) de serrage avec une allure inclinée dans le même sens que la pièce (2) de contact.

3. Borne de connexion suivant la revendication 2, **caractérisée en ce que** l'angle (α) d'inclinaison de la pièce (3) de serrage est inférieur à l'angle (β) d'inclinaison de la pièce (2) de contact.

4. Borne de connexion suivant la revendication 2 ou 3, **caractérisée en ce que** l'angle (α) d'inclinaison de la pièce (3) de serrage est compris entre α = 20° et α = 30°, de préférence est égal à 25°.

5. Borne de connexion suivant l'une des revendications 2 à 4, **caractérisée en ce que** l'angle (β) d'inclinaison de la pièce (2) de contact est compris entre β = 25° et β = 40°, de préférence est égal à 30°.

6. Borne de connexion suivant l'une des revendications 1 à 5, **caractérisée en ce que** l'élément coupant de la pièce (2) de contact comprend, dans la région (8) de serrage, deux rangées de dents (16, 17) coupantes disposées l'une à la suite de l'autre dans la direction (11) d'introduction du conducteur (18, 19).

7. Borne de connexion suivant la revendication 6, **caractérisée en ce que** les dents (17) coupantes postérieures dans la direction (11) d'introduction possèdent une plus grande hauteur (h') que les dents (16) coupantes antérieures.

8. Borne de connexion suivant l'une des revendications 1 à 7, **caractérisée en ce que** la pièce (2) de contact comporte, sur le côté de la vis (4) de serrage qui est tourné vers la région (8) de serrage, une butée (14) pour la pièce (3) de serrage.

9. Borne de connexion suivant l'une des revendications 1 à 8, **caractérisée en ce que** la pièce (2) de contact comporte, avant l'élément (16, 17) coupant dans la direction (11) d'introduction, une région (15) repoussée comme aide à l'introduction.

10. Borne de connexion suivant l'une des revendications 1 à 9, **caractérisée en ce que** la vis (4) de serrage, guidée à travers une ouverture (5) débouchante dans la pièce (3) de serrage, comporte sur son corps de vis un bourrelet (22) annulaire qui se trouve en liaison fonctionnelle avec une région (23) repoussée dans l'ouverture (5) débouchante afin que la pièce (3) de serrage se soulève automatiquement.

11. Borne de connexion suivant l'une des revendications 1 à 10, **caractérisée en ce que** l'élément (12) coupant de la pièce (3) de serrage est pivotant autour d'un axe (13') s'étendant dans la direction (11) d'introduction du conducteur (18, 19).

12. Borne de connexion suivant l'une des revendications 1 à 11, **caractérisée en ce que** l'élément (12) coupant de la pièce (3) de serrage comporte deux tranchants (12a, 12b) de hauteurs (h) différentes.

13. Borne de connexion suivant la revendication 12, **caractérisée en ce que** les tranchants (12a, 12b) de la pièce (3) de serrage sont disposés décalés dans la direction (11) d'introduction du conducteur (18, 19) par rapport aux rangées de dents (16, 17) coupantes de la pièce (2) de contact.

14. Borne de connexion suivant l'une des revendications 1 à 13, **caractérisée en ce que** la pièce (3) de serrage comporte, sur le côté de la vis (4) de serrage qui est éloigné de la région (8) de serrage, une branche (7) d'appui dirigée vers la pièce (2) de contact.
